# FASCICULE DE BREVET EUROPEEN

(11) **EP 0 092 481 B1**
(45) Date de publication et mention de la délivrance du brevet: **11.10.1989**
(21) Numéro de dépôt: 83400757.7
(22) Date de dépôt: 18.04.1983
(51) Int. Cl.: A47K 13/30

(54) **Installation d'aisances (W.C.)**
Toilettenanlage (W.C)
Lavatory (W.C)

(30) Priorité: 16.04.1982 FR 8206597; 12.07.1982 FR 8212193; 13.12.1982 FR 8220836
(43) Date de publication de la demande: 26.10.1983
(73) Titulaire: Martinval, André, F-25000 Besançon (FR)
(72) Inventeur: Vivier, Harry, F-75011 Paris (FR)
(74) Mandataire: Maureau, Pierre

(56) Documents cités:
- DE-C- 252 298
- FR-A- 2 365 323
- FR-A- 2 380 762
- FR-A- 2 397 821

## Description

L'invention concerne une installation d'aisance conforme au préambule de la revendication 1.

Une installation de ce type est décrite dans le FR-A-2 344 261. Le but de la présente invention est de perfectionner les moyens permettant d'effectuer le basculement des sièges entre leur position verticale à l'intérieur de l'appareil et leur position horizontale d'utilisation sur la cuvette du WC. Conformément à l'invention, ce but est atteint par les moyens définis dans la partie caractéri- sante de la revendication 1. Une forme d'exécution préférentielle de l'invention fait l'objet de la revendication 2.

L'invention est exposée plus en détail à l'aide de dessins décrits chronologiquement.
La figure 1 est une vue en perspective d'un modèle de cuvette du commerce.
La figure 2 est une vue en perspective de l'installation selon l'invention.
La figure 3 est une vue en élévation postérieure d'un siège.
La figure 4 est une vue en coupe selon la ligne C-C de la figure 3.
La figure 5 est une vue partielle de l'installation selon la ligne de coupe A-A de la figure 2.
La figure 6 est une vue en élévation détaillant un moyen d'entraînement d'une chaîne sans fin.
La figure 7 est une vue en perspective d'une forme de réalisation d'une bague représentée à la figure 6.
La figure 8 est une vue de détail d'une moitié symétrique du récipient 30 représenté à la figure 5.
La figure 9 est une vue de gauche du récipient 30 représenté partiellement à la figure 8.
La figure 10 est une vue partielle de l'installation selon la ligne de coupe B-B de la figure 2.
La figure 11 est une vue partielle de l'installation selon la coupe A-A de la figure 2.
La figure 12 est une vue partielle de l'installation selon la ligne de coupe B-B de la figure 2.
Les figures 13 à 18 sont des vues de détails de moyens représentés aux figures 11 et/ou 12.
La figure 19 est une vue en élévation détaillant le flanc gauche ou droit de l'appareil représenté à la figure 11.
La figure 20 est une vue en coupe selon la ligne D-D de la figure 19.
La figure 21 est une vue partielle en élévation des moyens de lavage et de séchage de la figure 11.
La figure 22 est une vue en coupe selon la ligne E-E de la figure 21.
La figure 23 est une vue en coupe transversale d'une variante de manchon pour le séchage des sièges.
La figure 24 est une vue partielle en perspective de la courroie sans fin 22 représentée sur les figures 11, 17 et 18.
La figure 25 est une vue en perspective de la cloison 63 représentée à la figure 11.
La figure 26 est une vue en perspective de moyens représentés à la figure 11.
La figure 27 est une vue partielle en perspective de la barre 10.
La figure 28 est une vue en coupe diamétrale et longitudinale d'un robinet-flotteur du commerce modifié.
La figure 29 est une vue en perspective du support représenté à la figure 11.
La figure 30 est une vue en élévation détaillant la rondelle représentée à la figure 28.
La figure 31 est une vue en perspective d'un couvercle 139.
La figure 32 est une vue en perspective de moyens représentés aux figures 11 et 12.
La figure 33 est une vue éclatée détaillant un moyen 123.
La figure 34 est une vue en coupe diamétrale d'une trompe d'eau.
La figure 35 est une vue partielle en perspective d'une plaque percée 157.
La figure 36 est une vue partielle en perspective de moyens représentés à la figure 11.
La figure 37 est une vue partielle en coupe diamétrale d'un moyen représenté à la figure 11.
La figure 38 est une vue partielle en élévation du flanc droit de l'appareil.
La figure 39 est une vue en perspective et crevée de moyens représentés aux figures 11, 12, 28 et 32.
La figure 40 est une vue éclatée de moyens représentés aux figures 5 et 38.
La figure 41 est une vue partielle, de côté et en coupe, précisant un moyen de la figure 39.
La figure 42 est une vue partielle en perspective d'un radiateur électrique soufflant.
La figure 43 est un schéma de fonctionnement en coupe diamétrale de moyens de la figure 39.
La figure 44 est une vue partielle en élévation d'une variante de l'invention.
La figure 45 est une vue selon la ligne de coupe F-F de la figure 44.
La figure 46 est une vue en coupe axiale détaillant le tourniquet représenté aux figures 44 et 45.
La figure 47 est une vue de détail du support 222 sur le tuyau 217 représentée à la figure 46.
La figure 48 est une vue schématique détaillant des moyens représentés à la figure 45.
La figure 49 est une vue partielle en perspective du tourniquet représenté aux figures 44 et 45.
La figure 50 est une vue en coupe brisée d'une variante d'un composant des moyens de lavage de l'invention.
La figure 51 est une vue en élévation d'une variante de moyens pour les déplacements du train de nettoyage représenté à la figure 11.
La figure 52 est une vue en perspective et crevée de l'ossature de l'appareil selon l'invention.
La figure 53 est une autre vue en perspective de l'installation selon l'invention.
La figure 54 est une vue en perspective d'une variante du tourniquet représenté à la figure 49.
La figure 55 est une vue en perspective d'un moyen d'encastrement de l'appareil prévu pour être fixé sur un mur dorsal.

La figure 1 est une vue en perspective d'un modèle de cuvette 1 du commerce complété, selon un moyen de l'invention, d'une vis 2 engagée dans le bord supérieur et antérieur de la cuvette de telle sorte que la tête de la vis forme un tenon. En outre, le modèle comprend : - un trou 3 d'écoulement de liquides dans la cuvette ; - deux trous 4 pour fixer l'appareil mentionné sur la cuvette ; - une protubérance 5. Certains modèles de cuvettes du commerce comprennent à leur partie postérieure des protubérances telles que la protubérance 5 gênante pour l'assemblage de l'appareil sur la cuvette. La présente invention a dû résoudre le problème posé par ces protubérances sur certains modèles de cuvette du commerce, de manière à adapter l'appareil sur le plus grand nombre possible de modèles de cuvette du commerce.

La figure 2 est une vue en perspective de l'installation comprenant : - L'appareil au-dessus et à l'arrière de la cuvette 1 ; - un siège mobile 6 en position de repos horizontale sur la cuvette ; - un trou 7 prévu pour l'engagement d'un bouton-poussoir dans le panneau frontal 8 incluant une porte coulissante 9 fermant une ouverture inférieure frontale de l'appareil, la porte s'élevant lors de l'échange d'une paire de sièges sur la cuvette, comprenant le siège 6, et s'abaissant à la fin dudit échange.

La figure 3 est une vue en élévation postérieure d'un siège tel que le siège 6 comprenant une barre cylindrique creuse 10 et une mortaise 11 prévue pour un assemblage coulissant avec la tête de vis 2 de la fig. 1. La barre 10 est, par exemple, déformée pour obtenir des protubérances ou des concavités 12 prévues pour le scellement de la barre insérée dans le bord postérieur du siège lors de son moulage.

La figure 4 est une vue en coupe selon la ligne C-C de la fig. 3.

La figure 5 est une vue partielle de l'installation, selon la ligne de coupe A-A de la fig. 2, pour représenter une partie des moyens d'une variante de l'invention comprenant la cuvette 1, l'appareil incluant le panneau frontal 8, et en outre : - un côté dorsal formé d'un réservoir de chasse d'eau 13 incluant un trou de vidage 14, et supportant un palier à billes 15 ; - un arbre 16 engagé dans ledit palier ; - un engrenage de roues de transmission 17, 18, 19 ; - la roue 17 est fixée sur ledit arbre, la roue 18 est montée sur un axe vissé dans le flanc droit de l'appareil, et la roue 19 est fixée sur un arbre creux 20 monté sur un axe vissé dans ledit flanc ; - l'arbre creux 20 entraîne un pignon libre 21, par exemple un pignon libre de bicyclette, supportant une chaîne sans fin 22 prévue pour entraîner trois sièges 6, 23, 24, toujours dans le même sens de rotation de manière à échanger, sur la cuvette, une paire desdits sièges, et de telle sorte que le siège 6 remplace le siège 23, que le siège 23 remplace le siège 24, et que le siège 24 remplace le siège 6 ; - une rainure 25 formée entre deux protubérances du flanc incluant le plan incliné 26 prévu pour basculer le siège 24 vers l'horizontale lors de sa descente et de telle sorte qu'il soit dirigé dans le sens de la flèche pour sortir de l'appareil par l'ouverture inférieure frontale 27 ; - une protubérance radiale en forme d'une lamelle 28 soudée sur la barre creuse 10, la barre étant engagée librement avec un axe saillant de chaînons de la chaîne sans fin 22 ; les moyens tels que le mouvement de ladite chaîne sans fin 22, et tels que le plan incliné 26, agissent en combinaison pour basculer le siège 24 par l'intermédiaire de la protubérance 28 déplacée contre ledit plan incliné lors du mouvement de ladite chaîne sans fin et dans la continuité de ce mouvement, le siège 24 terminant sa course en glissant sur la cuvette jusqu'à sa position de repos horizontale permettant son utilisation ; - une porte basculante 29 fermant le dessus de l'appareil ; - un récipient 30 collectant les liquides de nettoyage des sièges pour écouler ces liquides par le trou 31 raccordé au trou 3 de la cuvette. Remarquons que le récipient 30 se prolonge sour le réservoir 13 de la chasse-d'eau, et qu'il comprend un trou d'écoulement 32 pour la chasse-d'eau et un rebord postérieur 33 empêchant tout écoulement de liquides vers l'arrière de l'appareil. En outre, le récipient 30 est en appui sur ta cuvette par son bord antérieur, et il comprend une concavité 34 permettant d'assembler l'appareil sur la cuvette sans être gêné par des protubérances existantes sur le dessus de certains modèles de cuvette du commerce, telles que la protubérance 5 de la fig. 1. Un moyen complémentaire à cette concavité, tel que des rondelles d'épaisseur, permet d'apporter à l'appareil un appui postérieur sur la cuvette, et de telle sorte que les rondelles soient placées sur la cuvette, approximativement à l'endroit des trous 4 (fig. 1).

La figure 6 est une vue en élévation détaillant, selon une forme de réalisation, un moyen représenté fig. 5. Ce moyen comprend la roue de transmission 19 montée sur l'arbre creux cannelé 20. Sur cet arbre est monté un roulement à billes 35 supportant le pignon libre 21 comprenant un cliquet en forme d'un coulisseau 36 engagé librement dans la rainure 37 du pignon. Le cliquet, en forme du coulisseau 36, comprend un trou traversant et recevant une vis à épaulement engagée dans une entretoise en forme d'une bague 38 élastique radialement. Le coulisseau et la bague sont fixés librement sur le pignon 21, par ladite vis, pour permettre des déplacements longitudinaux dudit cliquet dans la rainure 37 lorsque l'arbre 20 tourne dans le sens inverse de l'entraînement du pignon 21.

La figure 7 est une vue en perspective d'une forme de réalisation de la bague 38 de la fig. 6. Cette bague est formée d'une lame-ressort spiralée.

La figure 8 est une vue de détail et en perspective d'une moitié symétrique du récipient 30 représenté fig. 5. Ce récipient comprend : - le rebord postérieur 33 prolongé d'un rebord 39 à chaque extrémité longitudinale et d'un rebord antérieur incluant un plan incliné 40 ; - une concavité incluant un trou traversant 42 pour recevoir un boulon prévu pour fixer l'appareil sur la cuvette par un engagement dudit boulon dans un des trous 4 de la fig. 1.

La figure 9 est une vue de gauche du récipient 30 représenté partiellement fig. 8. On remarquera un rebord 41 prolongeant le rebord 39 de manière à former une surface de contact conséquente permettant un soudage efficace du récipient sur chacun des flancs gauche et droit de l'appareil. Autour du trou 42 est prévu une protubérance 43 pour un appui postérieur de l'appareil sur la cuvette. Pour une adaptation de l'appareil à différents modèles de cuvette du commerce, et par précaution, la protubérance 43 sera préférentiellement formée de rondelles d'épaisseur engagées avec le boulon prévu dans le trou 42.

La figure 10 est une vue partielle de l'installation selon la ligne de coupe B-B de la fig. 2, et complémentaire de la fig. 5, pour représenter une partie des moyens d'une variante de l'invention. Sur cette vue, nous remarquerons que l'arbre 16 permet de solidariser l'entraînement des pignons libres 21.

La figure 11 est une vue partielle de l'installation selon la ligne de coupe A-A de la fig. 2, pour représenter une partie des moyens d'une variante de l'invention comprenant la chaîne sans fin 22 transportant deux sièges 6, 23, et comprenant en outre : - un poids moteur en forme d'un récipient 44 rempli d'eau en permanence et mobile verticalement dans le réservoir 13 de la chasse-d'eau ; - un bouchon en forme d'une bague de caoutchouc 45 montée serrée sur un tuyau de trop plein 46 coulissant dans un tube 47 dudit récipient 44 ; - un ressort hélicoïdal 48 vissé de une ou deux spires sur la partie décolletée et filetée d'une protubérance du tuyau de trop plein 46, ledit ressort étant disposé de telle sorte qu'il pousse le bouchon vers le haut et qu'il puisse se détendre verticalement pour ensuite soutenir le bouchon durant le vidage dudit réservoir 13 ; - un cable ou une courroie 49 en forme d'une bande soutenant ledit poids moteur 44 en s'enroulant et en se déroulant en spirale directement sur l'arbre moteur 16 ou sur la poulie 50 fixée sur ledit arbre engagé dans un roulement monté sur le support 15 posé et engagé sur le sommet du réservoir 13 de la chasse-d'eau ; - une transmission comprenant la roue dentée 17 et la roue dentée 19 solidaire d'un arbre creux cannelé extérieurement pour entraîner, par une clavette, une came, une poulie 51, le pignon libre 21 à embrayage à cliquet entraînant la chaîne sans fin, ou la courroie sans fin 22 dans l'unique sens indiqué par la flèche sur ledit pignon libre ; - des roulettes telles que les roulettes 52 guidant ladite chaîne sans fin ; - une butée 53 coulissant dans une rainure 54 du flanc et élevée par ladite came ; - un cliquet 55 monté sur un axe vissé dans le flanc pour s'engager avec une dent dudit pignon libre 21 de manière à s'opposer au recul de ce pignon ; - un cable ou une courroie 56 en forme d'une bande s'enroulant et se déroulant en spirale sur ladite poulie 51 et reliant un train de nettoyage comprenant un support 57 transportant un moyen de séchage 58 et un moyen de lavage tel qu'une éponge 59 arrosée d'une solution sanitaire, et transportant un poussoir en forme d'une dent basculante 60 montée sur un axe vissé dans ledit support 57 mobile verticalement le long d'un rail 61 formé d'une protubérance du flanc, ledit support transportant, en outre, un poids 62 en forme d'une barre métallique ; - un compartiment de nettoyage s'étendant verticalement et compris dans l'espace contenu entre le côté dorsal de l'appareil et le couloir de circulation dans lequel descend chaque siège pour être placé sur la cuvette ; selon la présente variante de l'invention, le côté dorsal est formé du réservoir 13 de la chasse-d'eau, et le couloir de circulation est compris entre une cloison flexible 63 et le panneau frontal 8 de l'appareil ; - une rampe d'arrosage 64 soutenue par le support 15 et alimentée par une pompe 65 en forme d'une trompe d'eau aspirant une solution sanitaire par un tuyau 66 descendant dans un réservoir s'étendant verticalement le long du côté droit du réservoir de la chasse-d'eau, et donc derrière le compartiment de nettoyage mentionné, ladite trompe d'eau étant reliée au robinet 67 raccordé à l'alimentation d'eau de l'appareil ; - une porte 9 coulissant contre le panneau frontal 8 et dans une entaille verticale 68 du flanc pour fermer l'ouverture inférieure frontale 27 de l'appareil ; la porte est élevée par un crochet 69 relié à l'arbre moteur 16 par un cable ou une courroie 70 en forme d'une bande mobile sur la poulie 71 et s'enroulant et se déroulant en spirale sur une poulie calée sur ledit arbre moteur ; .la porte redescend par gravité lorsque le crochet est basculé en arrière à la fin de son élévation contre une lame-ressort 72, et de telle sorte que le tourillon 73 s'engage dans la rainure 74 formée par deux protubérances verticales du flanc comprenant la protubérance 75 ; ladite porte 9 comprend une première protubérance 76 s'engageant sur la barre 10 reliant le siège 6 à la chaîne sans fin 22, ladite protubérance s'opposant, avec la porte, à l'avancement et au recul dudit siège 6 en position de repos horizontale sur la cuvette 1 ; - un aimant 77 collé sur une deuxième protubérance 78 de la porte, ledit aimant étant monté en répulsion avec un aimant 79 collé sur une protubérance 80 du flanc ; ces aimants freinent la vitesse de la porte à la fin de sa descente ; - un verrou en forme d'une butée basculante 81 montée sur un axe vissé dans le flanc, et basculée lors de la descente de la porte, et rappelée en position de repos par un ressort en forme d'une protubérance élastique 82, de telle sorte que la butée s'engage dans une entaille de la porte, et verrouille la porte en position de repos ; - une butée en forme d'une lame 83 soudée sur un axe 84 engagé librement dans un trou du support 15, et prévue pour arrêter en position de repos le récipient 44 s'élevant lors du remplissage du réservoir 13 de la chasse-d'eau, ledit recipient étant prevu pour élever ie ooucnon 45 par le tuyau de trop plein 46 après le basculement de ladite butée 83 par le poussoir 85 coulissant dans une protubérance du panneau frontal 8. Sur ladite fig. 11, le récipient 44 est représenté au fond du réservoir 13 de la chasse- d'eau, ce qui indique que la chasse-d'eau a été commandée et qu'elle est terminée alors que le bouchon 45 est abaissé par ledit récipient et que le réservoir commence à se remplir de nouveau. Le remplissage du réservoir de la chasse-d'eau entraîne l'élévation du récipient 44, la descente du train de nettoyage (57 à 60, 62) pour laver et sécher le siège 23, et la descente du crochet 69 avec ses deux tourillons 73, 86 engagés dans la rainure 74. A la fin de sa descente, le train de nettoyage sera placé en dessous du siège 23 et en avant du siège 6. Lors du vidage du réservoir 13, le récipient 44 descend en entraînant par son poids l'élévation du train de nettoyage comprenant la dent basculante 60, et l'élévation du siège 6 s'échangeant avec le siège 23 et l'élévation de la porte 9 par le crochet 69 comprenant le tourillon 86 restant dans la rainure 74 et le tourillon 73 déplacé à l'extérieur de ladite rainure et contre la protubérance 75 de manière à basculer la butée 81 avant que ledit crochet élève la porte. A la fin de l'élévation du train de nettoyage, ladite dent 60 ouvre le robinet le temps que le réservoir 13 commence à se remplir et que le train de nettoyage redescende à nouveau avec la dent montée sur un axe vissé dans le support 57. Lors de ladite descente, ladite dent rencontre la barre mentionnée 10 reliant le siège 23 à la chaîne sans fin 22, et elle bascule contre ladite barre en continuant sa descente, la dent reprenant ensuite sa position initiale de repos de manière à pouvoir ouvrir le robinet 67 à la fin d'une nouvelle élévation du train de nettoyage. Ladite dent 60 agit comme un poussoir entraîné par un cable ou une courroie reliée à l'arbre moteur 16. La chaîne sans fin 22 est formée de chaînons articulés sur des axes dont certains sont saillants tels que l'axe 104 représenté sur la courroie fig. 24. Ces axes comprennent des extrémités antérieures respectivement engagées dans les barres 10, et des extrémités postérieures prévues pour être engagées respectivement dans une rainure 87 partiellement cachée par la chaîne sans fin 22. La rainure 87 est formée entre deux protubérances verticales du flanc comprenant le plan incliné 88 disposé à l'intérieur de la boucle formée par la chaîne sans fin de manière à basculer en arrière le bord postérieur de chaque siège bouclant son déplacement en descendant vers la cuvette, ledit bord postérieur étant poussé temporairement vers l'intérieur de l'appareil tandis que le siège descendant a son bord antérieur au contact du plan incliné 40 basculant le siège en avant. Par les moyens de plans inclinés 88, 40 on obtient un double basculement de manière à incliner suffisamment vers l'horizontale chaque siège descendant dans un espace limité à l'intérieur de l'appareil pour que chaque siège puisse ensuite glisser sur la cuvette jusqu'à sa position horizontale de repos, et ainsi sonir ce rappareu. Le parcours aller de chacun des sièges, tels que le siège 23, élevé par les chaînes sans fin à une position de repos verticale dans la partie postérieure du compartiment de nettoyage, est spécialement sinueux par les roulettes 52 disposées pour ajuster la hauteur de ladite position de repos, et de manière à égaliser la longueur dudit parcours aller avec la longueur du parcours retour bouclant le déplacement de chacun des sièges ramené en position de repos horizontale sur la cuvette par lesdites chaînes.

La figure 12 est une vue partielle de l'installation selon la ligne de coupe B-B de la fig. 2, et complémentaire de la fig. 11, pour préciser des moyens tels que : - la poulie 89 calée sur l'arbre moteur 16 entraînant la courroie 70 reliée au crochet 69 ; - le robinet 67 et la trompe d'eau 65 aspirant une solution sanitaire dans un réservoir 90 ; - une goupille 91 arrêtant le poussoir 85 rappelé en position de repos par le ressort hélicoïdal 92.

La figure 13 est une vue partielle et en élévation, détaillant des moyens représentés fig. 11 et 12. La poulie 89 est calée sur l'arbre moteur 16 par une goupille 93, et elle comprend des entailles 94 pour la fixation de courroies en forme de bandes telles que les courroies 49, 56, 70 représentées fig. 11, 12, 15. L'arbre moteur comprend, à chacune de ses extrémités longitudinales, une rainure formant des protubérances 95.

La figure 14 est une vue en coupe diamétrale détaillant la roue de transmission 17 représentée sur les fig. 11 et 12. Cette roue comprend : - une concavité 96 pour l'engagement d'un roulement ; - une protubérance 97 pour un engagement mutuel avec les protubérances 95 de l'arbre moteur représenté fig. 13.

La figure 15 est une vue partielle en perspective détaillant une courroie en forme d'une bande telle que les courroies 49, 56, 70, (fig. 11 et 12). Ces courroies comprennent des protubérances 98, 99, et une tige saillante 100 dans la protubérance 98. Chaque courroie relie une pièce telle que le récipient 44, le support 57, le crochet 69, comprenant une entaille pour s'assembler avec une protubérance telle que la protubérance 99, et relie une poulie telle que la poulie 89 (fig. 13) comprenant des entailles 94 pour l'engagement des saillies de ladite tige 100.

La figure 16 est une vue de gauche de moyens de la fig. 11. Cette vue montre la came 101 soulevant la butée 53 pour le passage de la protubérance 102 du pignon libre 21. La butée, la came, et la protubérance, forment un dispositif de sécurité s'opposant à un décalage accidentel d'un tour du pignon libre 21 relativement à la roue de transmission 19, de telle sorte que le pignon libre 21 soit arrêté par la protubérance 102 contre la butée 53 lorsque ledit pignon libre est en avance sur la came 101 solidaire de la roue de transmission 19 par l'arbre creux décolleté 20.

La figure 17 est une vue en élévation d'une portion de la chaîne sans fin, ou de la courroie sans fin 22 représentée fig. 11 . La paire de chaîne sans fin 22 transporte deux sièges 6, 23, de telle sorte que le parcours aller de chacun des sièges, transporté à une position de repos verticale dans le compartiment de nettoyage, soit spécialement sinueux par les roulettes 52 disposées pour ajuster la hauteur de ladite position de repos, et de manière à égaliser sa longueur dudit parcours aller avec la longueur du parcours retour bouclant le déplacement de chacun des sièges ramenés en position de repos horizontale sur la cuvette 1 par lesdites chaînes. La chaîne ou la courroie 22 comprend un renflement 103 incluant un axe saillant 104, prévu pour être engagé librement dans la barre 10 insérée dans le bord postérieur de chacun des sièges 6, 23.

La figure 18 est une vue en élévation, selon une forme variante de la fig. 17, pour montrer un autre moyen d'égaliser le parcours aller et retour des sièges par une série de roulettes 52.

La figure 19 est une vue en élévation détaillant le flanc gauche ou droit de l'appareil représenté fig. 11. Ce flanc comprend : - un trou 105 pour l'engagement d'un tourillon prévu sur le bord postérieur de la porte 29 ; - un trou 106 pour l'engagement d'une extrémité d'une bride prévue pour la fixation de l'appareil à un mur dorsal ; - une protubérance 107 limitant la rotation du cliquet 55 ; - une concavité s'étendant verticalement et autour de protubérances telles que la protubérance 108 pour l'engagement d'un roulement et de la roue de transmission 17; la protubérance 109 pour l'engagement d'un axe dans le trou 110, ledit axe étant prévu pour supporter l'arbre creux 20 solidaire de la roue de transmission 19 ; la protubérance 111 pour la fixation d'un robinet-flotteur dans le trou 112, ledit robinet étant prévu pour le réservoir 13 de la chasse- d'eau ; les protubérances 113 pour assembler ledit flanc avec ledit réservoir de la chasse-d'eau ; - un trou 114 pour l'engagement d'une extrémité longitudinale de la cloison 63 ; - des trous tels que 115 pour l'engagement d'un axe supportant la poulie 71, et pour l'engagement d'axes supportant des roulettes telles que les roulettes 52 guidant la chaîne sans fin 22. Selon une variante de réalisation, le rail 61 est formé d'une lame métallique connectée à un pôle d'une alimentation électrique par le fil conducteur 116 soudé sur ladite lame, de telle sorte qu'un radiateur électrique soufflant soit alimenté en glissant le long du rail sur le flanc droit et gauche de l'appareil pour remplacer le moyen de séchage 58 (fig. 11).

La figure 20 est une vue en coupe selon la ligne D-D de la fig. 19.

La figure 21 est une vue partielle en élévation des moyens de lavage et de séchage de la fig. 11 comprenant un manchon 58, 59 souple et élastique engagé sur une monture 117 saillante longitudinalement.

La figure 22 est une vue en coupe selon la ligne E-E de la fig. 21. Pour le lavage, le manchon comprend une partie périphérique telle que 59 formant une éponge en une mousse à cellules ouvertes, et une partie centrale 118 formée d'une mousse à cellules fermées. Pour le séchage, le manchon tel que 58 est lisse à sa périphérie et formé d'une mousse à cellules fermées de manière à chasser l'humidité laissée sur le siège 23 par l'éponge et de telle sorte que cette humidité tombe dans le récipient-collecteur 30 (fig. 11 ).

La figure 23 est une vue en coupe transversale d'une variante de manchon pour le séchage des sièges. Cette variante est formée d'une chambre à air pneumatique 119 comprenant une ouverture 120 pour l'engagement de la monture 117. Cette chambre à air est gonflée à une pression de 50 à 70 grammes de manière à frotter la face frontale du siège 23 en se déformant élastiquement sur le relief de ladite face. Cette chambre à air peut remplacer la mousse à cellules fermées de la partie centrale 118 du manchon 58, 59 représentée fig. 22.

La figure 24 est une vue partielle en perspective de la courroie sans fin 22 représentée sur les fig. 11, 17, 18 comprenant l'axe saillant 104, et des trous 121 pour un engagement sur le pignon libre 21.

La figure 25 est une vue en perspective de la cloison 63 représentée fig. 11 s'engageant dans le trou 114 (fig. 19).

La figure 26 est une vue en perspective de moyens représentés fig. 11, et complétés d'un couvercle basculant 122 fixé élastiquement sur la porte 9 par les moyens 123, ledit couvercle étant prévu pour couvrir le siège 6 sur la cuvette.

La figure 27 est une vue partielle en perspective de la barre 10 insérée dans le bord postérieur de chaque siège 6, 23, 24, et reliant la courroie sans fin 22. La barre comprend un trou 124 pour l'engagement d'une extrémité de l'axe saillant 104 fig. 24.

La figure 28 est une vue en coupe diamétrale et longitudinale d'un robinet-flotteur du commerce modifié, comprenant un clapet 125, un levier 126, un flotteur 127, une entrée 128 prévue pour être raccordée à une alimentation d'eau, une sortie 129 pour l'alimentation du réservoir 13 de la chasse-d'eau, et deux sorties 130, 131 supplémentaires. En outre, dans l'entrée du conduit 128 est inséré un régulateur de débit sous la forme d'un pointeau saillant d'une rondelle percée 132, et d'un ressort hélicoïdal 133 engagé sur la partie décolletée d'un cylindre mobile comprenant un trou axial 134.

La figure 29 est une vue en perspective du support 15 représenté fig. 11 et comprenant un trou 135 pour l'engagement de l'axe 84, un trou 136 pour l'engagement d'un roulement et de l'arbre moteur 16, en entaille 137 pour l'engagement de la rampe d'arrosage 64.

La figure 30 est une vue en élévation détaillant la rondelle représentée fig. 28, et comprenant un pointeau 132 et des trous 138.

La figure 31 est une vue en perspective d'un couvercle 139 prévu pour être soudé étanchément sur le réservoir 90 représenté fig. 12, et comprenant un tuyau de remplissage 140 fermé par un bouchon, un tuyau sectionné 66 prévu pour descendre dans le dit réservoir 90 et être raccordé directement à la trompe d'eau 65 ou au robinet 67 raccordé à la dite trompe d'eau représentée fig. 11, 12, 32, 34.

La figure 32 est une vue en perspective de moyens représentés fig. 11 et 12 tels que l'arbre 16 sectionné, et comprenant additionnellement le robinet-flotteur (125-134), une concavité 141, et des moyens d'assemblage coulissant 142 avec les protubérances 113 du flanc de l'appareil. représenté fig. 19 et 20.

La figure 33 est une vue éclatée détaillant le moyen 123 engagé dans un tourillon du bord postérieur du couvercle 122 représenté fig. 26. Ce moyen comprend un boulon 143 avec une tête percée 123 pour l'engagement d'un ressort hélicoïdal 144 et d'une rondelle 145 prévus pour être montés sur le dit tourillon. Le boulon est prévu pour être engagé dans un trou traversant au bas de la porte 9 et engagé ensuite dans une rondelle 146, un ressort hélicoïdal 147, et un écrou 148. Le ressort 147 permet une fixation élastique du couvercle 122 sur la porte 9, et le ressort 144 apporte une friction sur la rondelle 145 pour freiner le basculement du dit couvercle sur le siège 6 en position horizontale de repos sur la cuvette 1.

La figure 34 est une vue en coupe diamétrale de la trompe d'eau 65 reliée au robinet 67 comprenant : - deux voies 149 et 150; la voie 149 est prévue pour être raccordée à la sortie 130 du robinet-flotteur fig. 28, et la voie 150 est prévue pour être raccordée au sommet du toyau 66 (fig. 31) ; - un capuchon 151 formant un poussoir vissé dans le cylindre 152 ouvrant et fermant le dit robinet ; - un ressort hélicoïdal 153 contenu dans le dit capuchon pour rappeler en position de fermeture le dit cylindre comprenant une entaille circulaire 154 prévue pour être placée dans la voie 149 lors de la poussée de la dent 60 (fig. 11) sur le dit poussoir 151 pour alimenter en eau la trompe d'eau, et une deuxième entaille circulaire 155 prévue pour être placée dans la voie 150 de manière à aspirer une solution sanitaire dans le réservoir 90 par la dite trompe d'eau ; - un trou 156 pour la fixation de la dite trompe d'eau et du dit robinet sur le réservoir 13 de la chasse d'eau.

La figure 35 est une vue partielle en perspective d'une plaque percée 157 prévue pour être engagée sur la rampe d'arrosage 64 et dans la concavité 141 du réservoir 13 de la chasse d'eau (fig. 32) de manière à distribuer de la solution sanitaire sur l'éponge 59 (fig. 11) par les trous 158 et diriger de la solution sur la face postérieure du siège 23 par la face postérieure de la dite plaque, de telle sorte que de la solution coule entre le dit réservoir et le dit siège.

La figure 36 est une vue partielle en perspective de moyens représentés fig. 11. Ces moyens comprennent : - les supports 57 incluant des butées coulissantes 159 pour fermer l'ouverture antérieure d'entailles 160 prévues pour l'engagement des moyens de lavage et de séchage 58, 59 ; - des entailles 161 prévues pour l'engagement d'un radiateur électrique soufflant ; - des entailles 162 pour l'engagement de moyens tels que chaînes, courroies 56, 166, comprenant des protubérances tels que chaînes, courroies 56, 166, comprenant des protubérances telles que les renflements 98, 167 (fig. 15 et 38) ; - la dent basculante 60 ; - des roulettes 163 prévues pour un engagement avec le rail 61 ; - le poids formé d'une barre métallique 62 fixée aux dits supports par des vis. Selon une variante, le support 57 comprend additionnellement une protubérance 57b pour pousser le cylindre 152 du robinet 67 fig. 34 et 50 ; - un moyen pour arroser l'éponge 59 tel qu'une rampe d'arrosage en forme d'un tuyau coudé 164 prévue pour s'engager temporairement par son sommet sur l'extrémité inférieure du tuyau 232 fig. 50, cet engagement temporaire s'effectuant à la fin de l'élévation du dit support 57.

La figure 37 est une vue partielle en coupe diamétrale d'un moyen sorti de la contexture de la fig. 11.

La figure 38 est une vue partielle en élévation du flanc droit de l'appareil incluant une vue en coupe transversale de la barre 10 représentée fig. 27, et comprenant des moyens variants de l'invention. Ces moyens comprennent : - une roue dentée 165 calée sur l'arbre 20 en remplacement de la poulie 51 (fig. 11 et 16) pour entraîner une chaîne ou une courroie 166 incluant des renflements 167 pour un engagement dans des entailles 162 du support 57 représenté fig. 36 ; contrairement à la courroie 56 en forme d'une bande s'enroulant et se déroulant en spirale sur la poulie 51, la courroie ou la chaîne 166 entraînée par la roue dentée 165 pourra tirer alternativement vers le haut et vers le bas le train de nettoyage comprenant les moyens 58, 59 sur les supports 57 ; - un coulisseau 168 remplaçant la lame-ressort 72 (fig. 19) ; - une roulette 169 fixée sur la protubérance 28 de la barre 10, et prévue pour basculer en avant chacun des sièges 6, 23, 24 transportés par la chaîne sans fin 22 déplaçant la dite roulette 169 contre le plan incliné 26 de la protubérance 170 participant au dit basculement.

La figure 39 est une vue en perspective et crevée de moyens représentés fig. 11, 12, 28, 32, et comprenant en outre : - une protubérance percée 171 pour la fixation de la trompe d'eau 65 et du robinet 67 ; - une pluralité de vérins hydrauliques 172, 173 montés en série et engagés dans un compartiment contre le réservoir 13 de la chasse d'eau ; - ces vérins sont montés en série pour augmenter la puissance relativement à leur encombrement diamétral ; - une tige 174 saillante du vérin 172 incluant une bague 175 fixée à une courroie 176 s'enroulant et se déroulant en spirale directement sur l'arbre moteur 16 ou sur une poulie fixe sur le dit arbre engagé dans un palier 177. Ces vérins sont alimentés en eau par un robinet 178 similaire au robinet 67 (fig. 34), et actionné par le bras basculant 179.

La figure 40 est une vue éclatée de moyens représentés fig. 5 et 38 comprenant la roulette 169 et un axe 181 prévu pour être engagé dans la protubérance 28 formant un support élastique pouvant être une lame-ressort fixée sur la barre 10 par une goupille 182, et une deuxième roulette 183 prévue pour être contre la dite barre et engagée dans l'axe 104 de la courroie sans fin 22 (fig. 24).

La figure 41 est une vue partielle, de côté et en coupe, précisant un moyen de la fig. 39 concernant la fixation de la courroie 176 sur la tige 174 du vérin 172. La courroie comprend une protubérance 184 assemblée dans une mortaise de la bague 175 vissée ou goupillée sur le sommet de la dite tige 174.

La figure 42 est une vue partielle en perspective d'un radiateur électrique soufflant 185 prévu pour être engagé dans les entailles 161 des supports 57 (fig. 36). Ce radiateur comprend : - une ouverture 186 pour diriger de l'air chaud sur le siège 23 ; - une protubérance 187 s'engageant dans l'une des dites entailles 161 pour positionner le radiateur de manière à diriger le jet d'air chaud sur le dit siège 23 ; - un conducteur électrique 188 prolongé d'une lamelle de contact 189 prévue pour glisser contre le rail métallique 61 connecté à un pôle d'une alimentation électrique.

La figure 43 est un schéma de fonctionnement en coupe diamétrale de moyens de la fig. 39 comprenant additionnellement les tuyaux 190, 191 reliant la série de vérins 172, 173 au robinet 178 à deux voies 192, 193. L'entrée de la voie 192 est prévue pour être raccordée à la sortie 131 du robinet-flotteur représenté fig. 28, 39, et la sortie de la dite voie 192 est raccordée à chaque entrée 194, 195 des dits vérins emboîtés l'un sur l'autre. Les vérins sont purgés après l'action du bras 179 abaissant le cylindre 180 de manière à fermer la voie d'alimentation 192 et à ouvrir la voie de purge 193 raccordée aux sorties 196, 197 des vérins. Un ressort pousse une bille 153 contre le cylindre 180 comprenant des plans inclinés dans une entaille circulaire dans laquelle pénètre la bille pour prolonger l'action d'abaissement du dit cylindre par le bras 179. Selon le présent schéma, la voie 192 d'alimentation des vérins est ouverte, et la voie de purge 193 des dits vérins est fermée de telle sorte que les pistons 198, 199 soient abaissés par la pression de l'eau de la dite alimentation. Selon les moyens décrits fig. 11, 38, 39, 43, chaque cycle de fonctionnement comprend le basculement de la butée 83 par le poussoir 85 pour une élévation supplémentaire du poids 44 qui bascule le bras 179 et élève le bouton 45 pour le vidage du réservoir 13 de la chasse d'eau. Le basculement du bras 179 abaisse le cylindre 180 pour ouvrir la voie 193 de purge des vérins permettant l'élévation de la tige 174 par la courroie 176 .s'enroulant sur l'arbre 16 entraîné en rotation par le poids 44 descendant lors du dit vidage du réservoir 13. A la fin de la descente du poids 44, la tige 174 arrive à la fin de son élévation en élevant le cylindre 180 fermant la voie de purge 193 et ouvrant la voie 192 d'alimentation des vérins de telle sorte que la tige 174 descende en tirant sur la courroie 176 se déroulant en entraînant en rotation l'arbre 16 élevant le poids 44 jusqu'à sa position de repos contre la butée 83.

La figure 44 est une vue partielle en élévation d'une variante de l'invention comprenant l'appareil sans la porte 9 ni le panneau frontal 8. Cette variante concerne les moyens de lavage et de séchage du siège 23 en position verticale de nettoyage. Ces moyens comprennent un tourniquet incluant un bras d'arrosage 201 supportant à chaque extrémité un radiateur électrique soufflant incluant un compresseur à hélices similaires à un petit sèche-cheveux. Le jet d'air est dirigé sur le siège et selon une inclinaison permettant l'entraînement du tourniquet monté sur un tuyau 203 fixé sur les flancs de l'appareil, et raccordé à la trompe d'eau 65 ou au tuyau 232 du réservoir 228 (fig. 32 et 50). Le tourniquet est ramené en position horizontale de repos lors de la descente verticale d'une barre (204 suspendue par chacune de ses extrémités à une courroie s'enroulant et se déroulant sur la poulie 51. Une bague de caoutchouc 205 serrée sur la barre 10 stoppe un écoulement le long de la dite barre lors du lavage du siège. Un électro-aimant à noyau mobile 206 bascule la butée 83 en remplacement du bouton-poussoir 85 fig. 11.

La figure 45 est une vue selon la ligne de coupe F-F de la fig. 44, et comprenant : - une courroie 207 remplaçant les engrenages 17, 19 (fig. 11) et s'enroulant et se déroulant sur des poulies respectivement solidaires de l'arbre 16 et du pignon libre 21 ; - une roulette à une extrémité d'un bras 208 sous tension d'un ressort 209 pour tendre la chaîne sans fin 22 ; - une bavette 210 en forme d'une brosse à poils fins collée sur le récipient 30 pour diriger dans le dit récipient l'écoulement des éclaboussures projetées sur la chaîne sans fin 22 ; ₋ une bride 211 fixée sur les flancs à chaque extrémité du tuyau 203 supportant le tourniquet 201, le dit tuyau étant prolongé du tuyau 212 raccordé à la trompe d'eau 65 ou au tuyau 232 (fig. 32 et 50). La barre 204, à la fin de sa course ascendante, est retenue temporairement par un électro-aimant 213 fixé sur les flancs gauche et droit de l'appareil et au-dessus de la barre agissant, en. outre, sur un contacteur électrique réuni à un programmateur électronique comprenant des moyens de temporisation pour alimenter le radiateur soufflant, les dits électro-aimants, et une électrovanne en remplacement du robinet 67 (fig. 32 et 50).

La figure 46 est une vue en coupe axiale détaillant le tourniquet représenté fig. 44 et 45. Le tourniquet comprend des trous d'arrosage 214 dans le bras 201 soudé ou vissé sur un tuyau 215 monté sur un roulement 216 engagé avec un autre tuyau 217 formant un support axial pour le tourniquet. Cet ensemble tourniquet et tuyau axial 217 est réuni par le boulon 218 au tuyau 203 fixé sur chaque flanc de l'appareil par la bride 211. L'alimentation électrique du radiateur soufflant 202 s'effectue par un contact tournant comprenant des anneaux métalliques 219 isolés sur un support 220 solidaire du bras 201, et d'autres anneaux métalliques 221 isolés sur un support 222 monté coulissant axialement sur le tuyau 217 et poussé contre le support 220 par un ressort hélicoïdal 223.

La figure 47 est une vue de détail du support 222 sur le tuyau 217 représentés fig. 46. Les anneaux 221 sont engagés dans des rainures circulaires du dit support.

La figure 48 est une vue schématique détaillant des moyens représentés fig. 45. Selon ces moyens, la barre 204 est à sa position basse de repos contre le tourniquet 201 ramené en position horizontale de repos par la dite barre. La courroie 56 continue de se dérouler sur une longueur déterminée après l'arrêt de la barre contre le tourniquet. A la fin de son élévation, la barre 204 actionnera le contacteur électrique 224 réuni à un programmateur électronique 225 fixé sur le flanc droit de l'appareil.

La figure 49 est une vue partielle en perspective du tourniquet représenté fig. 44 et 45. On remarquera les radiateurs soufflants 202 montés sur des supports engagés et fixés par des vis 226 sur le bras d'arrosage 201 comprenant le trou 227 pour souder le tuyau 215 (fig. 46). Les radiateurs soufflants sont orientés pour diriger un jet d'air chaud sur le siège 23 et entraîner le tourniquet dans le sens de la flèche.

La figure 50 est une vue en coupe brisée d'une variante d'un composant des moyens de lavage de l'invention. Cette variante est un réservoir 228 comprenant : - un tuyau 229 de chargement d'un produit sanitaire dans un panier percé 230 formant un compartiment dans le dit réservoir ; - un tuyau 231 raccordé à un robinet tel que le robinet 67 fig. 34 pour alimenter le réservoir en eau ; - un tuyau intérieur 232 traversant le fond du réservoir pour l'alimentation, en solution sanitaire, de la rampe d'arrosage 164 ou du tourniquet 201 (fig. 36 et 46). Le produit sanitaire est préférentiellement en forme de bâtonnets solides et solubles 233 à action détersive, anti-tartre, désinfectante. Ces moyens permettent un chargement facile du réservoir, sans manipulation de liquides, en fournissant l'eau nécessaire à la viscosité de la solution sanitaire conservée dans le réservoir, et en entraînant la suppression de la trompe d'eau 65.

La figure 51 est une vue en élévation d'une variante de moyens tels que la courroie 56 s'enroulant et se déroulant sur la poulie 51 pour les déplacements du train de nettoyage (57-60) fig. 11. Cette variante comprend un treuil incluant deux diamètres d'enroulement et de déroulement d'un câble 234 pour une vitesse de déplacement différenciée du dit train de nettoyage. Une partie de l'enroulement s'effectue au fond d'un filetage 235 comprenant une tige 236 engagée radialement dans le treuil pour guider le câble lors du changement de diamètre d'enroulement et de déroulement. Cette variante .peut être utilisée aussi pour l'élévation de la porte 9.

La figure 52 est une vue en perspective et crevée de l'ossature de l'appareil formée du réservoir de la chasse d'eau 13 assemblé sur les flancs 237, 238, lesquels sont soudés sur le récipient 30 et emboîtés avec le panneau frontal 8 pour rigidifier la forme parallélépipédique de cette ossature. En outre, l'appareil comprend une porte 239 montée sur charnières à axe vertical.

La figure 53 est une vue en perspective de l'installation comprenant : - la porte 239 ; - le réservoir 13 de la chasse d'eau ; - le réservoir 228 fournissant un liquide sanitaire pour la cuvette et le nettoyage du siège ; - des moyens 240 formant des supports et des prolongements pour l'encastrement de l'appareil.

La figure 54 est une vue en perspective d'une variante du tourniquet représenté fig. 49. Cette variante comprend un compresseur d'air à hélices 241 montée sur l'arbre des moteurs électriques 242 enfermés dans le bras tubulaire du tourniquet L'air est chauffé par la chaleur rayonnante des moteurs et, éventuellement, par une résistance électrique chauffante 243 selon la technique d'un sèche-cheveux portatif. Le compresseur forme le bras du tourniquet incluant, à une extrémité, un orifice 244 d'aspiration, et à l'autre extrémité un orifice 245 d'expulsion de l'air chaud sur le siège 23, et de telle sorte que ces orifices soient orientés pour entraîner le tourniquet dans le sens de la flèche. En outre, un tuyau 246 prolonge le tube axial 215 pour alimenter, en un liquide sanitaire, un ou deux gicleurs engagés dans une protubérance 247 du bras.

La figure 55 est une vue en perspective d'un moyen d'encastrement de l'appareil prévu pour être fixé sur un mur dorsal. Ce moyen comprend une concavité verticale 248 formée dans une cloison fixée par les cornières 249 sur le plafond, les murs gauche et droit d'un local de W.C., et fixée sur les supports 240. La hauteur de la dite concavité est supérieure à la hauteur de l'appareil sur la cuvette pour permettre des interventions de maintenance par le dessus de l'appareil sans le sortir de son encastrement. La partie de la concavité prévue au-dessus de l'appareil est fermée par un moyen tel qu'un panneau amovible, ou une porte 250.

## Revendications

1. Installation d'aisance du type utilisant un procédé d'échange d'au moins deux sièges (6, 23, 24) recyclés sur une cuvette (1) tel que l'un des sièges soit retiré du dessus de la cuvette pour être nettoyé et remplacé par un autre siège précédemment nettoyé, ledit échange s'effectuant sans discontinuité et automatiquement après le déclenchement d'un cycle de fonctionnement, ledit procédé d'échange étant adapté à des moyens de nettoyage desdits sièges à l'intérieur d'un appareil raccordé à une alimentation d'eau et raccordé à l'arrière et au-dessus de ladite cuvette (1), et comprenant :
- un arbre (16) entraînant solidairement des moyens tels qu'une paire de chaînes sans fin, courroies sans fin (22), disposées parallèlement sur des roues (21) à gauche et à droite d'un compartiment de nettoyage pour transporter, à chaque cycle de fonctionnement, une pluralité de sièges (6, 23, 24) espacés et pouvant basculer par leur bord postérieur relié aux dites chaînes (22) et de manière à échanger une paire desdits sièges au travers d'une ouverture inférieure et frontale (27) de l'appareil, et de telle sorte que le premier (6) de ladite paire de sièges soit enlevé du dessus de la cuvette (1) pour être pendu par son bord postérieur et transporté à une position de repos verticale (23) dans ledit compartiment de nettoyage, tandis que le deuxième siège (24) de ladite paire bouclera son déplacement pour sortir de l'appareil par un basculement en descendant vers ladite ouverture frontale (27), ledit basculement résultant de l'entraînement des chaînes sans fin transportant le siège pendu par son bord postérieur et de moyens étant prévus pour le guidage de chaque siège terminant sa course en direction de la cuvette (1) jusqu'à sa position de repos horizontale permettant son utilisation, cet échange de sièges s'effectuant dans la continuité du mouvement des chaînes sans fin (22) et sans autre intervention manuelle que le déclenchement d'un cycle de fonctionnement ;
- une porte (9) fermant ladite ouverture frontale (27) prévue pour élever et abaisser un couvercle (122) sur le siège (6) en position de repos horizontale sur la cuvette (1) ;
- des moyens de nettoyage (57) des sièges comprenant des moyens de lavage (59) et de séchage (185) mobiles sur un plan vertical et face au siège (23) en position de repos verticale dans le compartiment de nettoyage mentionné ;
- des moyens d'arrosage (164), pour le lavage de chacun des sièges, comprenant un réservoir contenant une solution sanitaire ;
- un collecteur (30) en forme d'un récipient percé en son fond et raccordé à la cuvette (1) en étant placé sous le siège (24) en position verticale de nettoyage pour collecter ladite solution sanitaire et l'écouler dans la cuvette (1) ;
- des moyens de déclenchement dudit arrosage ;
- des moyens de déclenchement d'un cycle de fonctionnement de l'installation, caractérisée en ce que les moyens prévus pour effectuer le basculement de chaque siège (24) terminant sa course en direction de la cuvette (1), jusqu'à sa position de repos horizontale permettant son utilisation, comprennent deux protubérances latérales (28) solidaires du bord postérieur de chaque siège, lesdites protubérances étant chacune conformées en levier dont l'extrémité libre est en contact avec le flanc d'une gorge (25, 26) formant glissière dont la largeur diminue de haut en bas de manière à provoquer le basculement désiré du siège considéré par suite de l'action des flancs des gorges sur l'extrémité libre des protubérances lors du glissement de ces dernières vers le bas.

2. Installation selon la revendication 1 caractérisée en ce que l'extrémité libre de chaque protubérance (28) conformée en levier est équipée d'un galet ou roulette (169).

## Claims

1. A W.C. installation of the type using a process of exchange of at least two recycled seats (6, 23, 24) on a pan (1) such that one of the seats is removed from the top of the pan to be cleaned and is replaced by another previously cleaned seat, the exchange being carried out without discontinuity and automatically after the initiation of an operating cycle, said exchange process being adapted to means for cleaning said seats inside an apparatus connected to a water supply and connected behind and above said pan (1), and including :
- a shaft (16) rigidly driving means such as a pair of endless chains, endless belts (22), arranged in parallel on wheels (21) to left and right of a cleaning compartment to transport, during each operating cycle, a plurality of seats (6, 23, 24) spaced apart and able to tilt by their rear edge connected to said chains (22) and in such a way as to exchange a pair of said seats through a lower front opening (27) of the apparatus, and such that the first (6) of said pair of seats is removed from above the pan (1) to be hung by its rear edge and carried to a vertical rest position (23) in the cleaning compartment, whilst the second seat (24) of the pair performs its circulatory movement to emerge from the apparatus by tilting whilst moving downwards towards said front opening (27), said tilting resulting from the driving of the endless chains carrying the seat suspended by its rear edge and means being provided for guiding each seat coming to the end of its travel in the direction of the pan (1) until it reaches its horizontal rest position allowing it to be used, this exchange of seats being carried out whith uninterrupted motion of the endless chains (22) and without any other manual intervention than the starting of an operating cycle ;
- a door (9) closing the front opening (27) provided for lifting and lowering a cover (122) on to the seat (6) in the horizontal rest position on the pan (1) ;
- means (57) for cleaning the seats including washing (59) and drying (185) means movable in a vertical plane and opposite to the seat (23) in the vertical rest position in the aforementioned cleaning compartment;
- spraying means (164) for washing each of the seats, including a reservoir containing a sanitary solution ;
- a collector (30) in the form of a container having an opening in its base and connected to the pan (1) when being located below the seat . (24) in the vertical cleaning position to collect said sanitary solution and cause it to flow into the pan (1) ;
- means for starting said spraying ;
- means for starting an operating cycle of the installation, characterised in that the means provided for effecting the tilting of each seat (24) ending its travel in the direction of the pan (1) at its horizontal rest position allowing it to be used, include two lateral protuberances (28) rigid with the rear edge of each seat, said protuberances each being shaped into a lever of which the free end is in contact with the side of a groove (25, 26) forming a slide, the width of which decreases from top to bottom so as to cause the desired tilting of the relevant seat as a result of the action of the sides of the grooves on the free ends of the protuberances when the latter slide downwardly.

2. A W.C. installation according to Claim 1, characterised in that the free end of each protuberance (28) shaped into a lever is equipped with a roller or castor (169).

## Patentansprüche

1. Toilettenanlage, bei der wenigstens zwei Sitze (6, 23, 24) zyklisch auf einem WC-Becken (1) ausgetauscht werden, wobei einer der Sitze zum Zwecke der Reinigung von der Oberseite des WC-Beckens abgezogen und durch einen zuvor gereinigten Sitz ersetzt wird und der Austausch der Sitze fortlaufend und automatisch nach dem Auslösen eines Funktionszyklus erfolgt und das Austauschverfahren an eine Einrichtung zur Reinigung der Sitze angepaßt ist, die sich im Innern einer mit einer Wasserversorgung verbundenen und hinter und über dem WC-Becken (1) angeordneten und mit diesem verbundenen Vorrichtung befindet, die folgende Teile aufweist :
- eine Antriebswelle (16), die mit Mitteln, z. B. einem Paar parallel auf Rollen (21) auf der linken und rechten Seite eines Reinigungsabteils angeordneter endloser Riemen oder Ketten (22) verbunden ist und bei jedem Funktionszyklus mehre- . re Sitze (6, 23, 24) transportieren, die im Abstand voneinander angeordnet und mit ihrem mit den Ketten (22) verbundenen hinteren Rand derart verschwenkbar sind, das zwei dieser Sitze durch eine untere frontale Öffnung (27) der Vorrichtung gegeneinander ausgetauscht werden können, wobei der erste (6) der beiden Sitze von der Oberseite des WC-Beckens (1) abgehoben wird, so daß er an seinem hinteren Rand hängt und in eine vertikale Ruhestellung (23) in dem Reinigungsabteil transportiert wird, während der zweite (24) Sitz des Paares seinen Bewegungszyklus vollendet und durch eine Schwenk- und Absenkbewegung in Richtung auf die genannte frontale Öffnung (27) aus der Vorrichtung heraustritt, wobei diese Schwenkbewegung aus dem Antrieb der den an seinem hinteren Rand hängenden Sitz transportierenden endlosen Ketten resultiert, und wobei Mittel vorgesehen sind, die jeden Sitz am Ende seiner Bewegungsbahn in Richtung des WC-Beckens (1) bis in eine horizontale Ruhestellung führen, in der er benutzt werden kann, wobei dieser Austausch von Sitzen bei der kontinuierlichen Bewegung der endlosen Kette (22) und ohne jeden manuellen Eingriff außer dem Auslösen eines Funktionszyklus erfolgt,
- eine die frontale Öffnung (27) verschließende Tür (9) zum Anheben und Absenken eines Deckels (122) von dem bzw. auf den in horizontaler Ruhestellung auf dem WC-Becken (1) befindlichen Sitz (6),
- eine Einrichtung (57) zum Reinigen der Sitze mit Wasch- und Trocknungsmitteln (59, 185), die in einer vertikalen Ebene bewegbar sind, die dem seine vertikale Ruhestellung in dem Reinigungsabteil einnehmenden Sitz (23) gegenüberliegt,
- Befeuchtungsmittel (164) zum Waschen der Sitze mit einem eine sanitäre Lösung enthaltenden Behälter,
- eine Sammelvorrichtung (30) in Form eines Behälters, dessen Boden eine Öffnung hat und der mit dem WC-Becken (1) in Verbindung steht und sich unter dem in der vertikalen Reinigungsstellung angeordneten Sitz (24) befindet, so daß er die sanitäre Lösung auffängt und in das WC-Becken (1) abgibt,
- Mittel zum Auslösen des Befeuchtungsvorgangs sowie
- Mittel zum Auslösen eines Funktionszyklus der Vorrichtung, dadurch gekennzeichnet,
- daß die Mittel, die die einzelnen Sitz (24) am Ende ihrer Bewegungsbahn in Richtung zu dem WC-Becken (1) bis in die die Benutzung ermöglichende horizontale Ruhestellung verschwenken, zwei seitliche Ansätze (28) aufweisen, die mit dem hinteren Rand jedes Sitzes fest verbunden und als Hebel ausgebildet sind, die mit ihrem freien Ende mit der Flanke einer Kehle (25, 26) in Kontakt stehen, die eine Gleitbahn bildet, deren Breite sich von oben nach unten derart verringert, daß die gewünschte Verschwenkung des jeweiligen Sitzes durch die Einwirkung der Flanken der Kehlen auf das freie Ende der Ansätze bewirkt wird, während letztere nach unten gleiten.

2. Anlage nach Anspruch 1, dadurch gekennzeichnet, daß die freien Enden der als Hebel ausgebildeten Ansätze (28) jeweils mit einer Rolle (169) ausgestattet sind.
